# EUROPÄISCHE PATENTANMELDUNG

(11) **EP 0 902 350 A1**
(43) Veröffentlichungstag der Anmeldung: **17.03.1999**
(21) Anmeldenummer: 98116147.4
(22) Anmeldetag: 27.08.1998
(51) Int. Cl.: G06E 3/00

(54) **Verfahren zur fourieroptischen Signalverarbeitung**

(30) Priorität: 11.09.1997 DE 19739835
(71) Anmelder: Lüder, Ernst, Prof. Dr.-Ing. habil., D-70550 Stuttgart (DE)
(72) Erfinder: Lüder, Ernst, Prof. Dr.-Ing. habil., 70550 Stuttgart (DE); Frühauf, Norbert, Dr.-Ing.,, 71229 Leonberg (DE)
(74) Vertreter: Möbus, Daniela, Dr.-Ing.

(57) **Zusammenfassung**

Ein Verfahren zur fourieroptischen Signalverarbeitung mit einem fourieroptischen Prozessor (10), bei dem unterschiedlich polarisierte Lichtsignale in einem Multiplexverfahren in dem Prozessor (10) verarbeitet werden.

## Beschreibung

Die Erfindung betrifft ein Verfahren zur fourieroptischen Signalverarbeitung mit einem fourieroptischen Prozessor.

Die fourieroptische Signalverarbeitung basiert auf der Realisierung einer zweidimensionalen räumlichen Fouriertransformation mit Hilfe einer Linse. Nachteilig an der fourieroptischen Signalverarbeitung ist bisher vor allem das benötigte große Volumen der Prozessoren.

Der vorliegenden Erfindung liegt die Aufgabe zugrunde, ein Verfahren zur fourieroptischen Signalverarbeitung vorzuschlagen, das bei gleicher Leistungsfähigkeit die Verwendung kleinerer Prozessoren ermöglicht.

Die Aufgabe wird mit einem Verfahren zur fourieroptischen Signalverarbeitung mit einem fourieroptischen Prozessor gelöst, das dadurch gekennzeichnet ist, daß unterschiedlich polarisierte Lichtsignale in einem Multiplexverfahren in dem Prozessor verarbeitet werden. In der Vergangenheit wurden bisher lediglich skalare Signale betrachtet, d. h. der vektorielle Aspekt der Lichtwelle wurde gewöhnlich nicht ausgenutzt. Da die Funktion der für die optische Fouriertransformation benutzten Linsen unabhängig von der Polarisationsrichtung der Lichtwelle ist, ergibt sich die Möglichkeit, mit Hilfe eines Polarisationsmultiplexverfahrens innerhalb eines Prozessors zwei voneinander unabhängige Verarbeitungskanäle zu realisieren. Aufgrund der dadurch möglichen Mehrfachausnutzung des Prozessors kann der Prozessor gegenüber der kanonischen Lösung ein um bis zu 75 % verringertes Volumen besitzen. Außerdem kann mit dem erfindungsgemäßen Verfahren der Funktionsumfang fourieroptischer Prozessoren durch eine rein elektronische Umschaltung zwischen Korrelations- und Fouriertransformationsbetrieb vergrößert werden. Mit dem Verfahren kann außerdem zur kohärenten Detektion eines Lichtsignals dem zu messenden Signal ein zeitlich moduliertes Referenzsignal überlagert werden, dessen Polarisationsrichtung senkrecht zu derjenigen des zu messenden Signals ist. Aufgrund der extrem hohen zeitlichen Frequenz der Lichtwellen sind die Ausgangssignale sämtlicher Lichtsensoren eines fourieroptischen Prozessors proportional zum zeitlichen Mittelwert der Lichtleistung. Aus diesem Grund kann die Phasenfunktion eines fourieroptisch berechneten Spektrums nur indirekt durch interferometrische Verfahren bestimmt werden, bei denen dem zu messenden Signal vor der Detektion ein zeitlich moduliertes Phasensignal überlagert wird. Wenn das zeitlich modulierte Referenzsignal eine Polarisationsrichtung aufweist, die senkrecht zu derjenigen des zu messenden Signals ist, können beide Signale in einem Prozessor verarbeitet werden. Gegenüber einer bekannten Lösung, bei der das Referenzsignal über zwei Strahlteiler und zwei Spiegel um das fourieroptische System herumgeleitet wird, hat die Lösung nach dem genannten Verfahren den Vorteil, daß das dafür erforderliche optische System billiger, kompakter und somit schwingungsunempfindlicher ist.

Der erfindungsgemäße Prozessor für die fourieroptische Signalverarbeitung, mit dem das erfindungsgemäße Verfahren durchführbar ist, ist gekennzeichnet durch eine halbe Fourierlinse mit nachgeschalteter λ/4-Platte und einem nicht polarisierten und einem polarisierten Strahlteiler, die der halben Fourierlinse vorgeschaltet sind. Bei einer bevorzugten Ausführungsform wird die λ/4-Platte von einer Flüssigkristallzelle gebildet. Dies hat den Vorteil, daß die Anisotropie der Platte rein elektronisch "abgeschaltet" werden kann. Die Flüssigkristallzelle wird dann isotrop, d. h. die Polarisation der auftreffenden Lichtwelle wird nicht mehr gedreht. Durch Ein- bzw. Abschalten der λ/4-Platte kann somit der Prozessor zwischen einem Korrelations- und einem Fouriertransformationsbetrieb umgeschaltet werden. Am seitlichen Ausgang des polarisierten Strahlteilers kann vorteilhafterweise ein Filter angeordnet sein, der vorzugsweise von einem reflektierenden Lichtmodulator gebildet sein kann. Am seitlichen Ausgang des nicht polarisierten Strahlteilers, der gleichzeitig dem Ausgang des gesamten Prozessors entspricht, kann vorzugsweise eine CCD-Kamera angeordnet sein.

Nachfolgend wird ein bevorzugten Ausführungsbeispiel eines erfindungsgemäßen Prozessors anhand der Zeichnung näher beschrieben.

Es Zeigen:
- Fig. 1: eine schematische Ansicht eines fourieroptischen Prozessors in Korrelationsbetrieb;
- Fig. 2: eine der Fig. 1 entsprechende Ansicht des fourieroptischen Prozessors in Fouriertransformationsbetrieb.

Der fourieroptische Prozessor 10 gemäß den Fig. 1 und 2 weist eine Beleuchtungseinrichtung 11 auf. Dieser Beleuchtungseinrichtung nachgeschaltet befindet sich am Eingang ein mit einem aufgeweiteten räumlich kohärenten Lichtstrahl beleuchteter transmissiver Lichtmodulator 12. Im Abstand einer Brennweite hinter dem Lichtmodulator 12 ist eine halbe Fourierlinse 13 angeordnet. Am Ausgang der Linse 13 befindet sich eine λ/4-Platte, die durch eine Flüssigkristallzelle realisiert ist. Gemäß Fig. 1 ist die λ/4-Platte anisotrop, d. h. ein erster, vom Lichtmodulator 12 kommender Lichtstrahl 15, der einen nicht polarisierenden sowie einen polarisierenden Strahlteiler 16, 17 und anschließend die halbe Fourierlinse 13 durchlaufen hat, wird beim zweimaligen Durchgang durch die λ/4-Platte um 90° in der Polarisationsrichtung gedreht. Die Ausbreitung der ersten Polarisationsrichtung 15 ist gestrichelt eingezeichnet, die Ausbreitung der gedrehten Polarisationsrichtung 18 gepunktet. Nach dem erneuten Durchlaufen des in der Polarisationsrichtung gedrehten Strahls 18 durch die halbe Fourierlinse 13 wird der Strahl 18 an dem für die jetzt vorhandene Polarisationsrichtung reflektierenden polarisierenden Strahlteiler 17 reflektiert und trifft auf einen Filter 19, der von einem reflexiv arbeitenden Lichtmodulator gebildet wird. Der Lichtmodulator kann beispielsweise aus einer Serienschaltung eines transmissiven Lichtmodulators und eines Spiegels bestehen. Nach einer erneuten Reflexion am polarisierenden Strahltei1er 17 trifft die Lichtwelle dann wieder auf die Serienschaltung aus halber Fourierlinse 13 und λ/4-Platte 14. Nach einer erneuten Drehung der Polarisationsrichtung passiert die Lichtwelle 20 den polarisierenden Strahlteiler 17 und trifft nach einer Reflexion an dem nicht polarisierenden Strahlteiler 16 auf eine am Ausgang des Prozessors 10 befindliche CCD-Kamera 21. Insgesamt wirkt der Prozessor 10 in der in Fig. 1 dargestellten Funktionsweise wie ein Korrelationssystem.

Im Unterschied zu Fig. 1 ist die λ/4-Platte 14 in Fig. 2 "ausgeschaltet", d. h. die Flüssigkristallzelle ist isotrop, und die Polarisation der auftreffenden Lichtwelle 15 wird nicht gedreht. Die reflektierte Lichtwelle 22 durchläuft ein zweites Mal die halbe Fourierlinse 13 und den polarisierenden Strahlteiler 17, bevor sie am nicht polarisierenden Strahlteiler 16 reflektiert und von der CCD-Kamera 21 aufgefangen wird. Der Prozessor 10 gemäß Fig. 2 arbeitet somit wie ein 2f-Fouriertransformationssystem.

## Patentansprüche

1. Verfahren zur fourieroptischen Signalverarbeitung mit einem fourieroptischen Prozessor, dadurch gekennzeichnet, daß unterschiedlich polarisierte Lichtsignale in einem Multiplexverfahren in dem Prozessor (10) verarbeitet werden.

2. Verfahren nach Anspruch 1, dadurch gekennzeichnet, daß zur kohärenten Detektion eines Lichtsignals dem zu messenden Signal ein zeitlich moduliertes Referenzsignal überlagert wird, dessen Polarisationsrichtung senkrecht zu derjenigen des zu messenden Signals ist.

3. Prozessor für die fourieroptische Signalverarbeitung, gekennzeichnet durch eine halbe Fourierlinse (13) mit nachgeschalteter λ/4-Platte (14) und einem nicht polarisiserenden und einem polarisierenden Strahlteiler (16, 17), die der halben Fourierlinse (13) vorgeschaltet sind.

4. Prozessor nach Anspruch 3, dadurch gekennzeichnet, daß die λ/4-Platte (14) von einer Flüssigkristallzelle gebildet ist.

5. Prozessor nach Anspruch 3 oder 4, dadurch gekennzeichnet, daß am seitlichen Ausgang des polarisierenden Strahlteilers (17) ein Filter (19) angeordnet ist.

6. Prozessor nach Anspruch 5, dadurch gekennzeichnet, daß der Filter (19) von einem reflektierenden Lichtmodulator gebildet ist.

7. Prozessor nach einem der Ansprüche 3 bis 6, dadurch gekennzeichnet, daß am Ausgang des Prozessors eine CCD-Kamera (21) angeordnet ist.
